# EUROPÄISCHE PATENTSCHRIFT

(11) **EP 0 789 860 B1**
(45) Veröffentlichungstag und Bekanntmachung des Hinweises auf die Patenterteilung: **07.04.1999**
(21) Anmeldenummer: 95917281.8
(22) Anmeldetag: 08.05.1995
(51) Int. Cl.: G03G 15/00, G03G 15/01

(54) **MULTIFUNKTIONALE ELEKTROGRAFISCHE DRUCKEINRICHTUNG**
MULTI-FUNCTIONAL ELECTROGRAPHIC PRINTER
DISPOSITIF D'IMPRESSION ELECTROGRAPHIQUE MULTIFONCTION

(30) Priorität: 04.11.1994 DE 4439393
(43) Veröffentlichungstag der Anmeldung: 20.08.1997
(73) Patentinhaber: Océ Printing Systems GmbH, 85586 Poing (DE)
(72) Erfinder: HAUSMANN, Gerhard, D-82140 Olching (DE)
(74) Vertreter: Schaumburg, Karl-Heinz
(86) Internationale Anmeldenummer: DE9500602
(87) Internationale Veröffentlichungsnummer: WO9614605

(56) Entgegenhaltungen:
- EP-A- 0 154 695
- WO-A-89/04510
- WO-A-94/27193

## Beschreibung

Die Erfindung betrifft eine multifunktionale elektrografische Druckeinrichtung zum ein- oder beidseitigen Bedrucken von bandförmigen Aufzeichnungsträgern im Start-Stop-Betrieb.

Von modernen elektrografischen Drucksystemen wird in stark zunehmendem Maße ein hoher wirtschaftlicher Kundennutzen und eine breitgefächerte Flexibilität erwartet. Hierzu spielt sowohl die effektive Nutzung von Bedruckstoffen als auch die flexible Gestaltung der Druckinformation eine große Rolle.

Im Markt haben sich überall da, wo eine hohe Geräteverfügbarkeit bei großem Druckvolumen und breitem Bedruckstoffspektrum gefordert sind, endlosverarbeitende (FAN-FOLD) elektrografische Drucksysteme durchgesetzt, die einen bandförmigen Aufzeichnungsträger einseitig bedrucken. Diese Drucksysteme haben jedoch den Nachteil, daß ein Wechsel zwischen einseitigem und doppelseitigem Druck nicht möglich ist. Dies führt beim Anwender sowohl zu einer wirtschaftlich ungünstigen Situation als auch zu einem Widerspruch zu den zeitgemäßen Anforderungen zur Rohstoffnutzung. Damit können viele kundenspezifische Anwendungen, welche zwingend doppelseitigen Druck erfordern (Broschüren, Bücher usw.) nicht befriedigt werden, zumal elektrografische Hochleistungsdrucker dann besonders wirtschaftlich sind, wenn sie möglichst unterbrechungsfrei betrieben werden.

Zur Erzeugung von Mehrfarben- und Rückseitendruck mit Endlospapier arbeitenden elektrografischen Druckgeräten ist es aus der EP-B1-01 54 695 bekannt, zwei Endlospapierdrucker hintereinander zu betreiben, wobei das im ersten Drucker bedruckte Papier gewendet und nachfolgend im zweiten Drucker auf der zweiten Seite bedruckt wird.

Durch den erforderlichen zweiten Drucker ist der Aufwand erheblich.

Es ist weiterhin aus der Literaturstelle IBM Technical Disclosure Bulletin Vol. 22, Nr. 6 vom November 1979, Seite 2465 bis 2466 eine elektrofotografische Druckeinrichtung zum Bedrucken von bandförmigen Aufzeichnungsträgern bekannt, mit der es möglich ist, den Aufzeichnungsträger auf beiden Seiten zu bedrucken. Zu diesem Zwecke wird der Aufzeichnungsträger von einem Vorratsstapel abgezogen, einer Umdruckstation zugeführt und auf einer Seite mit Tonerbildern versehen. Nach dem Fixieren wird der Aufzeichnungsträger gewendet und erneut der Umdruckstation zugeführt. Nach dem Bedrucken der Rückseite des Aufzeichnungsträgers mit Tonerbildern erfolgt eine erneute Fixierung in der Fixierstation.

Diese alte Literaturstelle beschreibt prinzipiell den Duplexdruck mit Endlosaufzeichnungsträgern. Der Vorschlag hat jedoch nie zu einem Produkt geführt. Weiterhin ist die beschriebene elektrografische Druckeinrichtung ausschließlich zum beidseitigen Bedrucken des Aufzeichnungsträgers geeignet. Ein Betriebsartenwechsel ist nicht vorgesehen.

Die Literaturstelle Xerox Disclosure Journal. Bd. 9, Nr. 3, Mai 1984, Stamford, Conn US Seiten 201-203 "Method for Duplex Printing on Contious Web Paper", beschreibt prinzipiell die Möglichkeit mit einem Drucker Enlospapier im Simplex- und Duplexdruck zu bedrucken.

Die bekannte Einrichtung weist jedoch keine umschaltbare Umlenkeinrichtung auf und beim Wechsel der Betriebsart ist eine Anpassung der Fixierstation notwendig.

Die für den Betrieb der Druckeinrichtung nötige hochgenaue Zuordung der einzelnen Gerätekomponenten erfordert weiterhin einen stabilen Aufbau des Gerätes.

Hochleistungsdruckgeräte für Endlospapier entwickeln sich immer mehr zu Komponenten von umfangreichen Systemen, in denen neben der eigentlichen Druckerzeugung die Papiervor- und -nachverarbeitung, Rückseiten und Farbdruck eine zunehmende Rolle spielen. Ein Aufbau, der eine flexible Anpassung an die Systemumgebung ermöglicht, ist deshalb von Vorteil.

Aufgabe der Erfindung ist es, eine elektrografische Druckeinrichtung zum Bedrucken von bandförmigen Aufzeichnungsträgern in wechselnden Betriebsarten mit ein und demselben Gerät bereitzustellen, das flexibel aufgebaut ist und das in einfacher Weise eine Anpassung an die verschiedensten Benutzeranforderungen durch den Anwender selbst ermöglicht.

Diese Aufgabe der Erfindung wird gemäß den Merkmalen der unabhängigen Ansprüche gelöst.

Vorteilhafte Ausführungsformen der Erfindung sind in den abhängigen Ansprüchen gekennzeichnet.

Bei der erfindungsgemäßen Druckeinrichtung sind am Umfang der Fotoleitertrommel zwei Umdruckstationen angeordnet, wobei die erste Umdruckstation zum Bedrucken der Vorderseite und die zweite zum Bedrucken der Rückseite dient. Zwischen den Umdruckstationen befindet sich ein mechanischer Zwischenspeicher für den Aufzeichnungsträger sowie eine Wendestation. Zum beidseitigen Bedrucken des Aufzeichnungsträgers wird zunächst mit der ersten Umdruckstation die Vorderseite bedruckt, dabei ist die zweite Umdruckstation abgeschwenkt und das Papier bewegt sich dort nicht. Das Papier läuft von der ersten Umdruckstation in den mechanischen Zwischenspeicher und wird anschließend in einer Wendestation gewendet. Nach dem Umdruck der Vorderseite wird der Papiertransport zur ersten Umdruckstation gestoppt, diese abgeschwenkt und dann mit Hilfe der zweiten Umdruckstation die Rückseite aufgedruckt. Dabei läuft das Papier aus dem Zwischenspeicher. Danach werden die losen Tonerbilder in einer Thermofixierstation fixiert.

Dieser abwechselnde Vorder-Rückseitendruck mit blattweisem Start-Stop der Papierbahn entspricht etwa dem Druckrhythmus einer Einzelblattmaschine mit Duplexbetrieb.

Um ein eventuelles Beschädigen des Vorderseitentonerbildes beim Wenden zu verhindern, kann vor der Wendestation eine Zwischenfixierung mit Hilfe einer Blitzfixiereinrichtung von Vorteil sein.

Für die endgültige Fixierung in der Thermofixierstation steht die Druckzeit für beide Seiten zur Verfügung, dadurch kann unterbrechungsfrei und mit halber Geschwindigkeit fixiert werden. Dies ermöglicht eine hohe Fixierqualität.

Für längeren Simplexdruck kann der Start-Stop-Betrieb unterbleiben und das Papier wird z.B. bei abgeschwenkter zweiter Umdruckstation kontinuierlich mit der ersten Umdruckstation bedruckt oder es erfolgt ein Umdruck nur über die zweite Umdruckstation bei direkter Zufuhr über einen gesonderten Simplexkanal.

Mit der Druckeinrichtung ist es in vorteilhafter Weise auch möglich, eine Seite zweifarbig, z.B. im sogenannten Spot-Colour-Verfahren, zu bedrucken. Hierzu wird zunächst über die erste Umdruckstation ein erstes einfarbiges Tonerbild erzeugt und dann mit der zweiten Umdruckstation ein überlagertes zweites.

Ebenso ist es möglich, mit einer Farbe die Vorderseite und mit einer zweiten die Rückseite zu bedrucken.

Insgesamt werden die Toleranzen der Schriftbildpassergenauigkeit von Vorder- zu Rückseite nur von einem Gerät verursacht, was die Genauigkeit gegenüber der Verwendung von zwei gekoppelten Druckern zur Erzeugung von Duplexdruck verdoppelt.

Ausführungsformen der Erfindung sind in den Zeichnungen dargestellt und werden im folgenden beispielsweise näher beschrieben. Es zeigen
Figur 1 eine schematische Darstellung einer elektrografischen Druckeinrichtung zum Bedrucken von bandförmigen Aufzeichnungsträgern im Duplexbetrieb,
Figur 2 eine schematische Schnittdarstellung derselben elektrografischen Druckeinrichtung im Simplexbetrieb,
Figur 3 eine schematische Darstellung einer elektrografischen Druckeinrichtung im zwei farbigen Simplexbetrieb,
Figur 4 eine schematische Darstellung einer elektrografischen Druckeinrichtung im Duplexbetrieb mit erhöhter Druckgeschwindigkeit und
Figur 5 eine schematische Darstellung einer elektrografischen Druckeinrichtung im Simplexbetrieb mit erhöhter Druckgeschwindigkeit.

Ein elektrografisches Druckgerät zum Bedrucken von bandförmigen Aufzeichnungsträgern 10 unterschiedlicher Bandbreite enthält als Zwischenträger 11 eine elektromotorisch angetriebene Fotoleitertrommel. Anstelle der Fotoleitertrommel läßt sich jedoch auch ein bandförmiger Zwischenträger, z.B. ein OPC-Band verwenden oder eine Magneto-Styli-Anordnung, wie sie z.B. in der EP-B1-0 191 521 beschrieben ist. Um den Zwischenträger 11 gruppieren sich die verschiedenen Aggregate für den elektrofotografischen Prozeß. Diese sind im wesentlichen: Eine Ladeeinrichtung 12 in Form eines Ladekorotrons zum Aufladen des Zwischenträgers 11; ein Zeichengenerator 13 mit einem Leuchtdiodenkamm zum zeichenabhängigen Belichten des Zwischenträgers 11, der sich über die gesamte nutzbare Breite des Zwischenträgers 11 erstreckt; eine Entwicklerstation 14 zum Einfärben des zeichenabhängigen Ladungsbildes auf dem Zwischenträger 11 mit Hilfe eines Ein- oder Zweikomponentenentwicklergemisches; eine erste Umdruckstation 15/1, die sich über die Breite des Zwischenträgers 11 erstreckt und mit der die Tonerbilder auf die Frontseite des Aufzeichnungsträgers 10 übertragen werden und eine zweite Umdruckstation 15/2, die sich über die Breite des Zwischenträgers 11 erstreckt und mit der die Tonerbilder auf die Rückseite des Aufzeichnungsträgers 10 übertragen werden. Beide Umdruckstationen 15/1 und 15/2 sind einzeln über eine als Steuermittel dienende motorische Anschwenkmechanik an den Zwischenträger (Fotoleitertrommel) an- und abschwenkbar. Sie enthalten ansteuerbare Umdruckkorotrons. Zum Entfernen des Resttoners nach der Entwicklung und dem Umdruck ist eine Reinigungsstation 16 vorgesehen mit darin integrierter Reinigungsbürste mit zugehöriger Absaugeinrichtung sowie einer Entladeeinrichtung 17. Der Zwischenträger 11 wird elektromotorisch angetrieben und im Druckbetrieb in Pfeilrichtung bewegt.

Weiterhin enthält die Druckeinrichtung eine der zweiten Umdruckstation 15/2 in Transportrichtung des Aufzeichnungsträgers nachgeordnete Fixierstation 18, die als Thermodruckfixierstation ausgebildet ist, mit einer beheizten Fixierwalze 19 mit zugehöriger Andruckwalze 20, sowie der Fixierstation nachgeordneten Führungsrollen 21, die unter anderem als Ausgabeelemente für eine Stapeleinrichtung 22 für den Aufzeichnungsträger 10 dienen. Anstelle der dargestellten Fixierstation sind auch andere Fixierstationen, z.B. mit einem beheizten oder unbeheizten Zulaufsattel oder eine Kaltfixierstation möglich.

Der bandförmige Aufzeichnungsträger 10 ist zum Beispiel als vorgefaltetes, mit Randperforationen versehenes Endlospapier konfektioniert und wird ausgehend von einem Vorratsbereich 23 über Zuführrollen 24 der ersten Umdruckstation 15/1 zugeführt. Es ist jedoch auch möglich, einen Aufzeichnungsträger ohne Randperforationen über eine Rollenzuführung zuzuführen.

Der Transport des Aufzeichnungsträgers erfolgt dabei vorzugsweise über eine den Umdruckstationen 15/1, 15/2 zugeordnete Transporteinrichtung 25 in Form von mit Stiften versehenen Transportbändern 26, die über Antriebswellen 27 geführt in die Randperforationen des Aufzeichnungsträgers 10 eingreifen. Für den Fall, daß ein transportlochfreier Aufzeichnungsträger verwendet wird, ist eine dem Fachmann geläufige, angepaßte Transporteinrichtung vorzusehen, die den Aufzeichnungsträger z.B. durch Friktion, gesteuert durch eine Synchronisationsmarken abtastende Steueranordnung transportiert. Weiterhin befindet sich im Gehäusebereich der Druckeinrichtung zwischen der ersten 15/1 und der zweiten 15/2 Umdruckstation ein Duplex-Aufzeichungsträgertransportkanal. Ihm zugeordnet ist eine Wendeeinrichtung 28, die dazu dient, den Aufzeichnungsträger nach dem Bedrucken der Frontseite um 180° zu wenden. Die Wendeeinrichtung 28 kann dabei zwei im Winkel von 90° zueinander angeordnete Wendestangen enthalten, über die der Aufzeichnungsträger geführt wird. Eine derartige Wendeeinrichtung ist prinzipiell aus der Literaturstelle Xerox Disclosure Journal. Bd. 9, Nr.3, Mai 1984, Stamford, Conn US Seiten 201-203 "Method for Duplex Printing on Contious Web Paper" bekannt. Dem Transportkanal weiterhin zugeordnet ist ein mechanischer Pufferspeicher 29 in Form eines Schlaufenziehers mit einer verschieblichen Umlenkwalze 30, sowie eine Zwischenfixierstation 31, die bei der dargestellten Ausführungsform aus einer Thermodruckfixierstation ähnlich der ausgangsseitigen Fixierstation 18 besteht. Es hat sich aber als günstig herausgestellt, mindestens zum Zwischenfixieren eine Blitzfixiereinrichtung zu verwenden, da der erwärmende Blitz der Fixiereinrichtung vorzugsweise vom Toner absorbiert und von den nicht betonerten Bereichen reflektiert wird, was das Papier weniger streßt, als eine Thermodruckfixierung.

Es können weiterhin im Bereich zwischen Wendestation 28 und zweiter Fixierstation 15/2 sowie vor der ausgangsseitigen Fixierstation zusätzliche - hier nur schematisch dargestellte - Pufferspeicher 29/2, 29/3 in Form von Schlaufenziehern angeordnet sein.

Gesteuert wird die Druckeinrichtung über eine Druckersteuerung, die hier schematisch dargestellt ist, mit einer Zentraleinheit CPU, einem Seitenspeicher SP, der seitenabhängig in Speicherbereiche unterteilt ist, sowie einer Datensteuereinheit DC. Sämtliche Einheiten der Steuerung sind über ein BUS-System untereinander und mit den Aggregaten der Druckeinrichtung verbunden.

Die Funktion der Druckeinrichtung wird im folgenden anhand der einzelnen Betriebsarten beschrieben:

### Einfarbiger Duplexbetrieb

Zum beidseitig einfarbigen Bedrucken des Aufzeichnungsträgers 10 wird zunächst in den Seitenspeicher SP in einem Speicherbereich für die Vorderseite VS die Information für die Vorderseite und in einem Speicherbereich RS für die Rückseite die Information für die Rückseite eingelesen. Danach erfolgt die zeichenabhängige Generierung einer entsprechenden Folge von Tonerbildern über die elektrofotografischen Aggregate, wobei zunächst eine erste Folge von Tonerbildern auf der Fotoleitertrommel 11 erzeugt wird, die der Vorderseite (ausgezogener Pfeil) des Aufzeichnungsträgers zugeordnet ist. Diese Tonerbilder werden mit Hilfe der ersten Umdruckstation 15/1 auf die Vorderseite des Aufzeichnungsträgers 10 umgedruckt. Die zweite Umdruckstation 15/2 ist dabei abgeschwenkt und der Aufzeichnungsträgertransport im Bereich der zweiten Umdruckstation 15/2 angehalten. Während des Bedruckens der Frontseite des Aufzeichnungsträgers mit einer Folge von Frontseitentonerbildern läuft der Aufzeichnungsträgers 10 in den mechanischen Pufferspeicher 29 in Form einer Schlaufe und wird dort zwischengespeichert. Nach dem vollständigen Umdruck der Vorderseitenbilder auf die Vorderseite des Aufzeichnungsträgers 10 wird die Umdruckstation 15/1 abgeschwenkt und das Papier an der Umdruckstation 15/1 gestoppt. Nach dem Anschwenken der zweiten Umdruckstation 15/2 an die Fotoleitertrommel 11 erfolgt ein Umdruck der Rückseitentonerbilder auf die Rückseite (gestrichelter Pfeil) des Aufzeichnungsträgers 10 im Bereich der zweiten Umdruckstation 15/2. Zu diesem Zwecke wird der Aufzeichnungsträger 10 aus dem mechanischen Pufferspeicher 29 gezogen und das darauf befindliche Vorderseitentonerbild in der Zwischenfixierstation 31 durch Blitzfixierung zwischenfixiert. Danach wird der Aufzeichnungsträger 10 in der Wendestation 28 gewendet und im gewendeten Zustand zum Umdruck der Rückseite über die Umdruckstation 15/2 geführt. Nach dem vollständigen Bedrucken der Front- und Rückseite mit der entsprechenden Anzahl von Front- und Rückseitentonerbildern, werden die Tonerbilder in der ausgangsseitigen Fixierstation 18 thermodruckfixiert und das Papier über die Abstapeleinrichtung 22 abgelegt.

Für die Fixierzeit eines Blattes steht dabei die Druckzeit für beide Seiten zur Verfügung, dadurch kann unterbrechungsfrei mit halber Geschwindigkeit fixiert werden, was die Fixierqualität erhöht. Um den kontinuierlichen Durchlauf durch die Fixierstation zu ermöglichen, kann vor der Fixierstation ein weiterer mechanischer Pufferspeicher 29/3 angeordnet sein. Ähnliches gilt für die Anordnung eines weiteren mechanischen Pufferspeichers in Form eines Schlaufenziehers 29/2 in dem Bereich zwischen Wendestation 28 und zweiter Umdruckstation 15/2. Dieser Pufferspeicher 29/2 kann den aus dem ersten Pufferspeicher 29 auslaufenden Aufzeichnungsträger in gewendeter Form aufnehmen und zwischenspeichern, woraufhin dann zum Bedrucken der Rückseite die Umdruckstation 15/2 den mit der Vorderseite bedruckten Aufzeichnungsträger aus dem Schlaufenzieher 29/2 zieht.

Nach dem beidseitigen Bedrucken mit einer Folge von Tonerbildern oder nur mit einem einzigen Tonerbild wird der Druckrhythmus wiederholt. Dieser abwechselnde Vorder-Rückseitendruck mit blattweisem Start-Stop des Aufzeichnungsträgers entspricht etwa dem Druckrhythmus einer Einzelblattmaschine mit Duplexbetrieb.

Auch ein Bedrucken des Aufzeichnungsträgers im Mischbetrieb, d.h. teils Duplex, teils nur Simplex, ist in der beschriebenen Weise möglich. Bei Simplexdruck wird entweder nur die Frontseitenumdruckstation 15/1 oder die Rückseitenumdruckstation 15/2 aktiviert.

Für längeren Simplexdruck kann der Start-Stop-Betrieb unterbleiben, wobei dann bei einer Ausführungsform der Druckeinrichtung entsprechend Figur 1 nur einer der beiden Umdruckstationen 15/1 oder 15/2 aktiv ist.

Bei einer Ausführungform der Druckeinrichtung entsprechend Figur 2 ist unmittelbar zwischen dem Vorratsbereich 22 und der zweiten Umdruckstation 15/2 ein zuschaltbarer SimplexTransportkanal 32 angeordnet, der den bandförmigen Aufzeichnungsträger unmittelbar der zweiten Umdruckstation 15/2 zuführt. Die Generierung der Tonerbilder erfolgt in üblicher Weise über die elektrofotografischen Druckaggregate mit zugeordneter Steuerung.

### Farbdruck

Die Druckeinrichtung ist auch zum mehrfarbigen Druckbetrieb geeignet. Zu diesem Zweck können entsprechend der Darstellung der Figur 3 zwei Entwicklerstationen 14/1 und 14/2, die sich über die gesamte Breite der Fotoleitertrommel erstrecken, angeordnet sein. Diese sind getrennt voneinander ansteuerbar und enthalten Toner unterschiedlicher Farbe. Zum Beispiel in der Fixierstation 14/2 schwarzer Toner und in der Fixierstation 14/1 roten Toner.

Damit ist es entsprechend der Darstellung der Figur 3 im Simplexbetrieb möglich, z.B. zweifarbigen Spot-Colour-Druck zu erzeugen. Zu diesem Zweck enthalten die Speicherbereiche VF1 des Seitenspeichers SP die Bilddaten eines Vorderseitenbildes, z.B. der Farbe rot und der Speicherbereich VF2 des Seitenspeichers SP die Bilddaten eines Vorderseitenfarbbildes, z.B. der Farbe schwarz. Zum zweifarbigen Spot-Colour-Druck, z.B. auf der Frontseite des Aufzeichnungsträgers wird zunächst über die Umdruckstation 15/1 ein z.B. rotes Tonerbild erzeugt und in dem mechanischen Pufferspeicher 29 zwischengespeichert. Danach wird in der beschriebenen Weise die Umdruckstation 15/1 von der Fotoleitertrommel 11 abgeschwenkt und die Umdruckstation 15/2 angeschwenkt. Zum Eindruck des roten Tonerbildes über diese Umdruckstation 15/2 wird das schwarze Tonerbild aus dem Pufferspeicher 22 gefahren und über die Umdruckstation 15/2 geführt. Die Wendestation ist entweder aus dem Gerät herausgezogen oder der Aufzeichnungsträger wird ungewendet durch die Wendestation oder um die Wendestation geführt.

Oftmals werden in der Praxis nur DIN A4 breite Papiere bedruckt. In Druckern mit einer zweimal DIN A4 Baubreite entsprechend der Darstellung der Figuren 4 und 5 kann durch rechts/links-Anbringung der beiden Umdruckstationen 15/1 und 15/2 auf der Fotoleitertrommel 11 trotz nur DIN A4 breitem Papier, die gesamte Baubreite des Druckers genutzt werden. Sowohl im einbahnigen Duplexbetrieb entsprechend der Darstellung der Figur 4, als auch im zweibahnigen Simplexbetrieb entsprechend der Darstellung der Figur 5, ergibt sich dadurch eine zweifache Papiergeschwindigkeit.

Eine Druckeinrichtung entsprechend einer Ausführungsform der Figur 4 kann auch eine durch Pfeile angedeutete Papierbreiteneinstelleinrichtung 33 enthalten, mit der es möglich ist, Aufzeichnungsträger verschiedener Breite zu verwenden. Diese Breiteneinstelleinrichtung kann z.B. aus einer verstellbaren Führung bestehen.

Bei den beschriebenen Druckeinrichtungen sind die Transferkorotrons derart auf den erforderlichen Start-Stop-Betrieb der Papierbahn abgestimmt, daß ein Schriftbild lückenfrei (Falzdruck) erstellt werden kann. Die operatorseitigen Einstellungen und Justagen für die Papierbahn an der ersten Umdruckstation 15/1 werden funktionsgerecht mittels Elektromechanik auf die zweite Transferstation 15/2 übertragen und hier automatisch mitjustiert. Das Einschwenken der Papierumlenkungen in der Wendeeinrichtung 28 kann teilweise automatisch erfolgen. Anstelle von einem zwei farbigen Druck auf einer Seite entsprechend dem beschriebenen Spot-Colour-Druckbetrieb ist es mit einer Druckeinrichtung entsprechend dem Ausführungsbeispiel der Figur 3 mit eingesetzter Wendeeinrichtung möglich, mit einer Farbe die Vorderseite mit einer zweiten die Rückseite einer Endlospapierbahn zu bedrucken.

### Bezugszeichenliste

- 10 =: Aufzeichnungsträger
- 11 =: Zwischenträger
- 12 =: Ladeeinrichtung, Ladekorotron
- 13 =: LED-Zeichengenerator, bilderzeugende Einrichtung
- 14 =: Entwicklerstation
- 14/1 =: Entwicklerstation erste Farbe (rot)
- 14/2 =: Entwicklerstation zweite Farbe (schwarz)
- 15/1 =: erste Umdruckstation (Frontseite)
- 15/2 =: zweite Umdruckstation (Rückseite)
- 16 =: Reinigungsstation
- 17 =: Entladeeinrichtung, Entladekorotron
- 18 =: Fixierstation
- 19 =: Fixierwalze
- 20 =: Andruckwalze
- 21 =: Führungsrollen
- 22 =: Stapeleinrichtung
- 23 =: Vorratsbereich
- 24 =: Zuführrollen
- 25 =: Transporteinrichtung
- 26 =: Transportband
- 27 =: Antriebswelle
- 28 =: Umlenkeinrichtung, Wendeeinrichtung
- 29 =: Pufferspeicher, Schlaufenzieher
- 29/2 =: Pufferspeicher, Schlaufenzieher
- 29/3 =: Pufferspeicher, Schlaufenzieher
- 30 =: bewegliche Walze
- 31 =: Zwischenfixiereinrichtung
- CPU =: Zentraleinheit
- SP =: Seitenspeicher
- DC =: Datensteuereinheit
- BUS =: Datenbus
- VS =: Speicherbereich-Vorderseitenbild
- RS =: Speicherbereich-Rückseitenbild
- VF1 =: Speicherbereich Farbe 1 (schwarz)
- VF2 =: Speicherbereich Farbe 2 (schwarz)
- HOST =: Datenquelle
- 32 =: Simplexkanal
- 33 =: Breiteneinstellvorrichtung

## Patentansprüche

1. Multifunktionale elektrografische Druckeinrichtung zum Bedrucken von bandförmigen Aufzeichnungsträgern (10) mit
- einem motorisch angetriebenen Zwischenträger (11) mit einer Tonerbilder auf dem Zwischenträger erzeugenden Einrichtung (12, 13,14),
- einer ersten Umdruckstation (15/1) mit steuerbaren Umdruckmitteln über die in einem Umdruckzustand die Tonerbilder auf den Aufzeichnungsträger (10) übertragen und in einem Abweiszustand die Tonerbilder auf dem Zwischenträger (11) belassen werden,
- einer in Transportrichtung des Zwischenträgers (11) der ersten Umdruckstation (15/1) nachgeordneten zweiten Umdruckstation (15/2) mit steuerbaren Umdruckmitteln, um in einem Umdruckzustand die Tonerbilder auf den Aufzeichnungsträger (10) zu übertragen,
- einem zwischen der ersten (15/1) und der zweiten (15/2) Umdruckstation angeordneten Aufzeichnungsträgertransportkanal mit einem oder mehreren in Abhängigkeit von der Druckerbetriebsart zugeschalteten Pufferspeichern (29, 29/2, 29/3) sowie einer Wendeeinrichtung (28) für den Aufzeichnungsträger (10) und
- einer in Transportrichtung der zweiten Umdruckstation (15/2) nachgeordneten Fixierstation (18).

2. Druckeinrichtung nach Anspruch 1 mit einer die von der ersten Umdruckstation auf den Aufzeichnungsträger (10) übertragenen Tonerbilder zumindest teilweise fixierenden Zwischenfixierstation (31).

3. Druckeinrichtung nach Anspruch 2, wobei die Zwischenfixierstation (31) und/oder die Fixierstation (18) als Blitzfixiereinrichtung ausgebildet ist.

4. Druckeinrichtung nach einem der Ansprüche 1 bis 3 mit einem den Aufzeichnungsträger ausgehend von einem Vorratsbereich (23) unmittelbar der zweiten Umdruckstation (15/2) zuführenden Simplextransportkanal (32).

5. Druckeinrichtung nach einem der Ansprüche 1 bis 4 mit einer Tonerbilder vorwählbarer Farbe auf dem Zwischenträger erzeugenden Einrichtung (14/1, 14/2).

6. Druckeinrichtung nach einem der Ansprüche 1 bis 5 mit einem der Fixierstation in Aufzeichnungsträgertransportrichtung vorgeschalteten Pufferspeicher (29/3).

7. Druckeinrichtung nach einem der Ansprüche 1 bis 5 mit einem als Schlaufenzieher ausgebildeten Pufferspeicher (29, 29/2, 29/3).

8. Druckeinrichtung nach einem der Ansprüche 1 bis 7 mit einer Einrichtung zum An- und Abschwenken einer Umdruckstation (15/1, 15/2) an den Zwischenträger (11).

9. Verfahren zum beidseitigen Bedrucken von bandförmigen Aufzeichnungsträgern (10) mit einer multifunktionalen elektrografischen Druckeinrichtung nach einem der Ansprüche 1 bis 8:
- Erzeugen einer ersten der Frontseite des Aufzeichnungsträgers zugeordneten und einer zweiten der Rückseite des Aufzeichnungsträgers zugeordneten Folge von Tonerbildern auf einem motorisch angetriebenen Zwischenträger (11),
- Übertragen der ersten Folge der Tonerbilder über eine erste Umdruckstation (15/1) auf die Frontseite des Aufzeichnungsträgers und mechanisches Zwischenspeichern und Wenden des mit der ersten Folge bedruckten Aufzeichnungsträgers,
- Übertragen der zweiten Folge der Tonerbilder auf die Rückseite des Aufzeichnungsträgers über eine in Transportrichtung des Zwischenträgers der ersten Umdruckstation nachgeordnete zweite Umdruckstation (15/2) bei deaktivierter erster Umdruckstation (15/1) und
- Fixieren der Tonerbilder auf dem Aufzeichnungsträger über eine in Transportrichtung der zweiten Umdruckstation nachgeordnete Fixierstation (18).

10. Verfahren nach Anspruch 9, wobei nach dem Übertragen der ersten Folge der Tonerbilder die Tonerbilder auf dem Aufzeichnungsträger zwischenfixiert werden.

## Claims

1. Multifunctional electrographic printer for printing on strip-like recording media (10), having
- a motor-driven intermediate carrier (11) with a device (12, 13, 14) that generates toner images on the intermediate carrier,
- a first transfer-printing station (15/1) with controllable transfer-printing means via which the toner images are transferred to the recording medium (10) in a transfer-printing state and the toner images are left on the intermediate carrier (11) in a rejection state,
- a second transfer-printing station (15/2), arranged downstream of the first transfer-printing station (15/1) in the transport direction of the intermediate carrier (11), with controllable transfer-printing means in order to transfer the toner images to the recording medium (10) in a transfer-printing state,
- a recording-medium transport channel, arranged between the first (15/1) and the second (15/2) transfer-printing station, with one or more buffer stores (29, 29/2, 29/3), which are connected in dependence on the printer operating mode, and also with a turning device (28) for the recording medium (10), and
- a fixing station (18), which is arranged downstream of the second transfer-printing station (15/2) in the transport direction.

2. Printer according to Claim 1, having an intermediate fixing station (31), which at least partially fixes the toner images transferred to the recording medium (10) by the first transfer-printing station.

3. Printer according to Claim 2, in which the intermediate fixing station (31) and/or the fixing station (18) is designed as a flash fixing device.

4. Printer according to one of Claims 1 to 3, having a simplex transport channel (32), which feeds the recording medium proceeding from a supply region (23) directly to the second transfer-printing station (15/2).

5. Printer according to one of Claims 1 to 4, having a device (14/1, 14/2), which generates toner images of preselectable colour on the intermediate carrier.

6. Printer according to one of Claims 1 to 5, having a buffer store (29/3), which is connected upstream of the fixing station in the recording-medium transport direction.

7. Printer according to one of Claims 1 to 5, having a buffer store (29, 29/2, 29/3) designed as a festoon device.

8. Printer according to one of Claims 1 to 7, having a device for pivoting a transfer-printing station (15/1, 15/2) up to and away from the intermediate carrier (11).

9. Method for two-sided printing on strip-like recording media (10) with a multifunctional electrographic printer according to one of Claims 1 to 8:
- generation of a first sequence of toner images, assigned to the front side of the recording medium, and of a second sequence of toner images, assigned to the rear side of the recording medium, on a motor-driven intermediate carrier (11),
- transfer of the first sequence of toner images to the front side of the recording medium by means of a first transfer-printing station (15/1) and mechanical buffer-storage and turning of the recording medium on which the first sequence has been printed,
- transfer of the second sequence of toner images to the rear side of the recording medium by means of a second transfer-printing station (15/2), arranged downstream of the first transfer-printing station in the transport direction of the intermediate carrier, with the first transfer-printing station (15/1) deactivated, and
- fixing of the toner images on the recording medium by means of a fixing station (18), arranged downstream of the second transfer-printing station in the transport direction.

10. Method according to Claim 9, in which the transfer of the first sequence of toner images is followed by intermediate fixing of the toner images on the recording medium.

## Revendications

1. Appareil d'impression électrographique multifonctionnel destiné à imprimer des supports d'enregistrement (10) en forme de bande, comprenant :
- un support intermédiaire (11) entraîné par moteur et équipé d'un dispositif (12, 13, 14) qui produit des images de toner sur le support intermédiaire,
- une première station de report d'impression (15/1) équipée de moyens de report d'impression pouvant être commandés, au moyen desquels, dans un état de report d'impression, les images de toner sont reportées sur le support d'enregistrement (10) et, dans un état de refus, les images de toner sont laissées sur le support intermédiaire (11),
- une deuxième station de report d'impression (15/2) placée en aval de la première station de report d'impression (15/1), par référence au sens du transport du support intermédiaire (11), et comprenant des moyens de report d'impression pouvant être commandés, destinés, dans un état de report d'impression, à transférer les images de toner sur le support intermédiaire (10),
- un couloir de transport des supports d'enregistrement, disposé entre la première station de report d'impression (15/1) et la deuxième station de report d'impression (15/2), et comprenant un ou plusieurs accumulateurs tampons (29, 29/2, 29/3) mis en marche en fonction du mode de travail de l'imprimante, ainsi qu'un dispositif de retournement (28) pour le support d'enregistrement (10), et
- une station de fixage (18) disposée en aval de la deuxième station de report d'impression (15/2), par référence au sens de transport.

2. Appareil d'impression selon la revendication 1, comprenant une station de préfixage (31) qui fixe au moins partiellement les images de toner qui ont été transférées au support d'enregistrement (10) par la première station de report d'impression.

3. Appareil d'impression selon la revendication 2, dans lequel la station de préfixage (31) et/ou la station de fixage (18) sont constituées par des dispositifs de fixage éclair.

4. Appareil d'impression selon une des revendications 1 à 3, comprenant un couloir de transport simplex (32) qui conduit le support d'enregistrement directement d'une region d'alimentation (23) à la deuxième station de report d'impression (15/2).

5. Appareil d'impression selon une des revendications 1 à 4, comprenant un dispositif (14/1, 14/2) qui produit, sur le support intermédiaire, des images de toner d'une couleur pouvant être présélectionnée.

6. Appareil d'impression selon une des revendications 1 à 5, comprenant un accumulateur tampon (29/3) placé en amont de la station de fixage, par référence au sens de transport du support d'enregistrement.

7. Appareil d'impression selon une des revendications 1 à 5, comprenant un accumulateur tampon (29, 29/2, 29/3) réalisé sous la forme d'un tendeur de boucle.

8. Appareil d'impression selon une des revendications 1 à 7, comprenant un dispositif pour mettre une station de report d'impression (15/1, 15/2) en pression contre et hors pression d'avec un support intermédiaire (11).

9. Procédé pour imprimer sur les deux faces des supports d'enregistrement (10) en forme de bande, au moyen d'un appareil d'impression électrographique multifonctionnel selon une des revendications 1 à 8, comprenant les phases consistant à :
- produire, sur un support intermédiaire (11) entraîné par moteur, une première série d'images de toner qui correspond à la face avant du support d'enregistrement, et une deuxième série d'images de toner correspondant à la face arrière du support d'enregistrement,
- transférer la première série d'images de toner sur la face avant du support d'enregistrement au moyen d'une première station de report d'impression (15/1), puis accumuler temporairement mécaniquement et retourner le support d'enregistrement imprimé avec la première série d'images,
- transférer la deuxième série d'images de toner sur la face arrière du support d'enregistrement au moyen d'une deuxième station de report d'impression (15/2) placée en aval de la première station de report d'impression, par référence au sens de transport du support intermédiaire, alors que la première station de report d'impression (15/1) est désactivée, et
- fixer les images de toner sur le support d'enregistrement au moyen d'une station de fixage (18) placée en aval de la deuxième station de report d'impression, par référence au sens du transport.

10. Procédé selon la revendication 9, dans lequel, après le transfert de la première série d'images de toner, les images de toner sont préfixées sur le support d'enregistrement.
